# EUROPÄISCHE PATENTSCHRIFT

(11) **EP 1 032 349 B1**
(45) Veröffentlichungstag und Bekanntmachung des Hinweises auf die Patenterteilung: **01.10.2003**
(21) Anmeldenummer: 98964414.1
(22) Anmeldetag: 20.11.1998
(51) Int. Cl.: A61G 5/14, A61G 5/02

(54) **MOBILES STEHGERÄT FÜR DEN REHABILITATIONSBEREICH**
MOBILE STANDING DEVICE FOR USE IN REHABILITATION
APPAREIL MOBILE DE MAINTIEN EN POSITION DEBOUT POUR ZONE DE REHABILITATION

(30) Priorität: 21.11.1997 DE 29720658 U
(43) Veröffentlichungstag der Anmeldung: 06.09.2000
(73) Patentinhaber: Hase, Marec, 44795 Bochum (DE)
(72) Erfinder: Hase, Marec, 44795 Bochum (DE)
(74) Vertreter: Behrendt, Arne, Dipl.-Ing.
(86) Internationale Anmeldenummer: EP9807453
(87) Internationale Veröffentlichungsnummer: WO99026579

(56) Entgegenhaltungen:
- EP-A- 0 773 009
- DE-C- 840 575
- US-A- 3 493 245
- US-A- 4 380 343
- US-A- 4 809 997
- US-A- 5 484 151

## Beschreibung

Die Erfindung betrifft ein mobiles Stehgerät für den Rehabilitationsbereich, mit einem Rahmen, mehreren Laufrädern, einem hochklappbaren Sitz, verstellbaren Kniepolstem. einem höhenverstellbaren Brustpolster, einem höhenverstellbaren Therapietisch, verstellbaren Fußhaltern und zwei Handrädern, die zum Zwecke der Fortbewegung über je einen Ketten- oder Riementrieb mit einem der Laufräder in Antriebsverbindung stehen. Ein Stehgerät mit diesen Merkmalen ist aus der US-A-5484151 bekannt.

Unter einem Stehgerät versteht man ein Gerät, welches nicht stehfähigen Menschen mit einer Behinderung (z. B. Querschnittslähmung, multipler Sklerose, Muskelerkrankungen, offenem Rücken, Schädel-Hirntrauma etc.) in eine aufrecht stehende Position verhilft. Sofern das Stehgerät mobil ausgebildet ist, bietet es dem Nutzer zusätzlich die Möglichkeit, sich stehend mit dem Gerät fortzubewegen. Mit Hilfe der Handräder und der Ketten- oder Riementriebe kann der Nutzer die Drehmomente für die Fortbewegung selbst erzeugen und auf die Laufräder übertragen.

Für die Benutzung des Stehgerätes setzt der Nutzer sich zunächst auf den Sitz, fixiert seine Füße an den Fußhaltem und stützt die Knie an den Kniepolstem ab. Sodann wird der Sitz - je nach Ausführungsform - durch Handkraft oder Motorkraft hochgeklappt, so daß der Nutzer in die stehende Position gedrückt wird. In dieser Position wird der Nutzer von hinten durch die Sitzfläche und von vorne durch die Kniepolster und das Brustpolster gestützt. Durch Verdrehen der Handräder kann er sich selbst zusammen mit dem Stehgerät über den Fußboden bewegen.

Ein wesentliches Problem bei einem derartigen mobilen Stehgerät besteht darin, daß sich der behinderte Nutzer oder dessen Helfer an den offenliegenden Ketten- oder Riementrieben verletzen können, zum Beispiel dadurch, daß Körperteile oder Kleidungsstücke sich in einem Ketten- oder Riementriebe verlangen.

Nach dem Stande der Technik (US-A-3 493 245) ist es bei einem ähnlichen mobilen Gerät bekannt, dessen Kettentriebe durch Verkleidungsplatten abzudecken, die sich außen an einem voluminösen Rahmengestell befinden, welches den Kettentrieb und eine gesonderte Lenksäule für ein lenkbares Stützrad umgibt. Diese Rahmenkonstruktion und deren Verkleidung erfordern einen außerordentlich hohen baulichen Aufwand und benötigen darüber hinaus viel Raum, der für die Bewegungsfreiheit des Benutzers des Gerätes und für Hilfspersonen verloren geht.

Es ist deshalb Aufgabe der Erfindung, das Stehgerät der eingangs genannten Art durch Verkleinerung des Bauvolumens zu vereinfachen und zugleich für eine geschützte Anordnung des Riemen- oder Kettentriebes zu sorgen.

Zur Lösung dieser Aufgabe schlägt die Erfindung ausgehend von einem Stehgerät der eingangs genannten Art ein vorderes Rahmenrohr vor, an dem das Brustpolster und der Therapietisch höhenverstellbar verlagert sind und in dessen Innenraum die Ketten- oder Riementriebe angeordnet sind.

Dieses vordere Rahmenrohr vereinfacht des Aufbau des Stehgerätes im vorderen Bereich insofern, als es mehrere Funktionen insich vereinigt. Dieses Rahmenrohr ist nämlich zugleich der Verlagerungsträger für die Verlagerung des höhenverstellbaren Brustpolsters und des höhenverstellbaren Therapietisches sowie Schutzraum für die Unterbringung der Ketten- oder Riementriebe. Wie insbesondere aus dem in der Zeichnung dargestellten Ausführungsbeispiel ersichtlich ist, hat das Rahmenrohr trotz der vielen Funktionen ein außerordentlich geringes Bauvolumen, so daß für den Benutzer und das Bedienungspersonal mehr Platz zur Verfügung steht. Eine bevorzugte Ausführungsform sieht vor, daß im Inneren des vorderen Rahmenrohres für die höhenverstellbare Verlagerung des Brustpolsters und des Therapietisches Halter aus Flachmaterial angeordnet sind, die mittels eines einziges Klemmelementes gleichzeitig gegen die Innenseiten des vorderen Rahmenrohres festklemmbar sind. Bei dieser vorteilhaften Weiterbildung der Erfindung sind also die höhenverstellbaren Verlagerungselemente für das Brustpolster und den Therapietisch ebenfalls im Innenraum des vorderen Rahmenrohres angeordnet, und zwar bestens geschützt und ohne zusätzlichen Raum in Anspruch zu nehmen.

Zweckmäßig sind die Ketten- oder Riementriebe durch Exzenter spannbar, in denen die Handradwelle an dem vorderen Rahmenrohr gelagert sind. Solche Exzenter-Spannvorrichtungen sind ebenfalls besonders einfach im Aufbau und benötigen im Innenraum des vorderen Rahmenrohres keinen zusätzlichen Raum.

Weiterhin sind zweckmäßig die Fußhalter jeweils mittels einer Langloch-Klemmverbindung am unteren Rahmenteil des Stehgerätes höhenverstellbar befestigt. Zusätzlich sind die Fußhalter jeweils mittels einer Langloch-Klemmvorrichtung winkelverstellbar. Hierdurch ist es möglich, die Füße in der jeweils richtigen Höhe und Winkelstellung zu fixieren.

Schließlich ist vorgesehen, daß der untere Teil des Rahmens aus zwei mit Abstand zu einander angeordneten Blechzuschnitten besteht, an denen die Vorderradverlagerung, die Hinterradverlagerung, die Fußhalter, ein Sitzhalter und die Hubvorrichtung befestigt sind. Aufgrund der Verwendung der mit Abstand zueinander angeordneten Blechzuschnitte für den unteren Teil des Rahmens kann man diesen Bereich des Rahmens besonders gut den Gegebenheiten anpassen, weil keine Rahmenteile gebogen zu werden brauchen. Dennoch ergibt sich eine ausreichend verwindungssteife und für den Anschluß der verschiedenen Halterungen günstige Struktur dieses Rahmenteils.

Ein Ausführungsbeispiel der Erfindung wird im folgenden anhand der Zeichnungen näher erläutert
- Fig. 1: ein Stehgerät gemäß der Erfindung in Seitenansicht;
- Fig. 2: eine Draufsicht auf das Stehgerät mit abgenommenem Sitz und abgenommenem Therapietisch;
- Fig. 3: schematisch einen Schnitt durch das vordere Rahmenrohr (ohne den Ketten- oder Riementrieb).

Das in der Zeichnung dargestellte Stehgerät weist ein etwa vertikal verlaufendes, vorderes Rahmenrohr 1 mit rechteckigem Querschnitt auf. Das untere Ende des Rahmenrohres 1 ist mit einem unteren Rahmenteil 2 verbunden, der aus zwei mit Abstand zu einander angeordneten Blechzuschnitten 2a und 2b besteht, die vorne einen hochgezogenen Bereich aufweisen, der mit dem vorderen Rahmenrohr 1 verbunden ist. An diesem vorderen, hochgezogenen Bereich des unteren Rahmenteiles 2 sind mittels zweier Lagerrohre 4 zwei vordere Laufräder 5 gelagert, die jeweils über einen in dem vorderen Rahmenrohr 1 gekapselt angeordneten Ketten- oder Riementrieb 6 durch ein am oberen Ende des vorderen Rahmenrohres 1 gelagertes Antriebs-Handrad 7 angetrieben werden. Die Antriebs-Handräder 7 befinden sich jeweils an den Enden von Handradwellen 8, die jeweils unter Zwischenschaltung eines verdrehbaren Exzenters 9 am oberen Ende des vorderen Rahmenrohres 1 abgestützt und gelagert sind. Durch Verdrehen der Exzenter 9 sind die Ketten- oder Riementriebe 6 spannbar.

Am oberen Ende des vorderen Rahmenrohres 1 befinden sich weiterhin ein höhenverstellbares Brustpolster 10 und vor dem Brustpolster 10 ein ebenfalls höhenverstellbarer Therapietisch 11. Zur höhenverstellbaren Festlegung des Brustpolsters 10 und des Therapietisches 11 sind diese mit Haltern 12 und 13 aus Flachmaterial versehen, die von oben in das vordere Rahmenrohr 1 eingesteckt sind und mittels einer Klemmschraube 14 von innen gegen die einander gegenüberliegenden Seitenwände des vorderen Rahmenrohres 1 anpreßbar sind (vergl. Fig. 3). Die Klemmschraube 14 greift durch eine Bohrung 15 in der Wand des vorderen Rahmenrohres 1 in das Innere des Rahmenrohres 1 ein, erstreckt sich durch ein Langloch 16 im Halter 13 und ist in eine Klemmplatte 17 eingeschraubt, die in Längsrichtung der Klemmschraube 14 beweglich, im übrigen aber unverdrehbar in dem vorderen Rahmenrohr 1 gelagert ist. Das freie Ende der Klemmschraube 14 drückt auf den gegenüberliegenden Halter 12. Beim Verdrehen der Klemmschraube 14 mittels eines außen liegenden Knebels 18 preßt das freie Ende der Klemmschraube 14 der, Halter 12 gegen die gegenüberliegende Wand des vorderen Rahmenrohres 1 an, während gleichzeitig die Klemmplatte 17 den Halter 13 gegen die gegenüberliegende Wand des vorderen Rahmenrohres 1 anpreßt. Man kann also in vorteilhafter Weise mit einem einzigen Handgriff die vorher eingestellte Höhe des Brustpolsters 10 und des Therapietisches 11 durch Betätigen der Klemmschraube 14 fixieren. Dabei benötigen die Halter 12 und 13 aus Flachmaterial im Inneren des vorderen Rahmenrohres 1 nur wenig Platz, so daß der Durchtritt der Ketten bzw. der Riemen der Ketten- oder Riementriebe 6 durch die Halter 12 und 13 nicht behindert wird.

Außen am vorderen Rahmenrohr 1 ist in dessen Längenbereich ein ebenfalls höhenverstellbares Kniepolster 19 befestigt.

Der hintere Bereich des unteren Rahmenteiles 2 ist ebenfalls hochgezogen, wobei am hochgezogenen Ende weitere Laufräder 20 befestigt sind, deren Aufhängung durch eine Hinterradverstrebung 21 verstärkt ist. Diese weiteren Laufräder 20 sind allerdings nicht angetrieben und sind jeweils um vertikale Achsen 22 verschwenkbar gelagert, so daß sie jeder beliebigen Bewegungsrichtung des Stehgerätes folgen können.

Im mittleren, tiefliegenden Bereich des unteren Rahmenteiles 2 sind zwei Fußhalter 23 befestigt, die jeweils mittels einer vertikalen Langloch-Klemmverschraubung 24 höhenverstellbar und mittels einer horizontalen Langloch-Klemmverschraubung 25 winkelverstellbar sind.

Weiterhin ist am mittleren, tieferliegenden Bereich des unteren Rahmenteiles 2 eine sich vertikal nach oben erstreckende Sitzhalterung 26 befestigt, an deren Ende ein hochklappbarer Sitz 27 befestigt ist. Für das Hochklappen des Sitzes 27 und das gleichzeitige Aufrichten des Benutzers in die stehende Stellung ist unterhalb des hochklappbaren Sitzes 27 eine Hubvorrichtung 28 angeordnet, die ebenfalls an dem unteren Rahmenteil 2 abgestützt ist. Diese Hubvorrichtung kann entweder von Hand oder motorisch betätigt werden.

## Patentansprüche

1. Mobiles Stehgerät für den Rehabilitationsbereich, mit einem Rahmen (1,2), mehreren Laufrädern (5, 20), einem hochklappbaren Sitz (27), verstellbaren Kniepolstern (19), einem höhenverstellbaren Brustpolster (10), einem höhenverstellbaren Therapietisch (11), verstellbaren Fußhaltem (23) und zwei Handrädern (7), die zum Zwecke der Fortbewegung je über einen Ketten- oder Riementrieb (6) mit einem der Laufräder (5) in Antriebsverbindung stehen, **gekennzeichnet, durch** ein vorderes, Rahmenrohr (1), an dem das Brustpolster (10) und der Therapietisch (11) höhenverstellbar verlagert sind und in dessen Innenraum die Ketten- oder Riementriebe (6) angeordnet sind.

2. Stehgerät nach Anspruch 1, **dadurch gekennzeichnet, daß** im Inneren des vorderen Rahmenrohres (1) Halter (12, 13) für die höhenverstellbare Lagerung des Brustpolsters (10) und des Therapietisches (11) aus Flachmaterial angeordnet sind, die mittels eines einzigen Klemmelementes (14) gleichzeitig gegen die Innenseiten des vorderen Rahmenrohres (1) festklemmbar sind.

3. Stehgerät nach den Ansprüchen 1 und 2, **dadurch gekennzeichnet, daß** die Ketten- oder Riementriebe (6) durch Exzenter (9) spannbar sind, in denen die Handradwellen (8) an dem vorderen Rahmenrohr (1) gelagert sind.

4. Stehgerät nach einem der Ansprüche 1 bis 3, **dadurch gekennzeichnet, daß** die Fußhalter (23) mittels einer Langloch-Klemmverbindung (24) an dem unteren Rahmenteil (2) des Stehgerätes höhenverstellbar befestigt sind.

5. Stehgerät nach Anspruch 4, **dadurch gekennzeichnet, daß** die Fußhalter (23) jeweils mittels einer Langloch-Klemmverschraubung (25) winkelverstellbar sind.

6. Stehgerät nach einem der Ansprüche 1-5, **dadurch gekennzeichnet, daß** der untere Teil (2) des Rahmens aus zwei mit Abstand zueinander angeordneten Blechzuschnitten (2a, 2b) besteht, an denen die Vorderradverlagerung (4) die Hinterradverlagerung (21), die Fußhalter (23). ein Sitzhalter (26) und die Hubvorrichtung (28) befestigt sind.

## Claims

1. Mobile standing aid for the rehabilitation sector, with a frame (1, 2), several travelling wheels (5, 20), a tip-up seat (27), adjustable knee pads (19), a height-adjustable chest pad (10), a height-adjustable treatment tray (11), adjustable foot supports (23) and two hand wheels (7), each of which, for the purpose of locomotion, is in drive connection via a chain or belt drive (6) with one of the travelling wheels (5) **characterized by** a front frame tube (I) along which the chest pad (10) and the treatment tray (11) are moved in a height-adjustable manner and inside which the chain or belt drives (6) are arranged.

2. Standing aid according to claim 1, **characterized in that** there are arranged inside the front frame tube (1) supports (12, 13) for the height-adjustable movement of the chest pad (10) and the treatment tray (11), made of flat material, which can simultaneously be clamped fast against the insides of the front frame tube (1) by means of a single clamping element (14).

3. Standing aid according to claims I and 2, **characterized in that** the chain or belt drives (6) can be tightened by eccentrics (9), in which the hand wheel shafts (8) are housed against the front frame tube (1).

4. Standing aid according to one of claims I to 3, **characterized in that** the foot supports (23) are attached, in height-adjustment manner, to the lower frame part (2) by means of a slotted clamping connection (24).

5. Standing aid according to claim 4, **characterized in that** the foot supports (23) are each angle-adjustable by means of a slotted screwed clamping connection (25).

6. Standing aid according to one of claims I to 5, **characterized in that** the lower part (2) of the frame consists of two sheet-metal blanks (2a, 2b) arranged at a distance from each other to which the front wheel support (4), the rear wheel support (21), the foot supports (23), a seat holder (26) and the lifting device (28) are fixed.

## Revendications

1. Appareil mobile pour se tenir debout pour le domaine de la réhabilitation, avec un cadre (1,2), plusieurs roues de roulement (5,20), un siège relevable (27), des coussinets ajustables (19) pour les genoux, un coussinet ajustable en hauteur (10) pour la poitrine, une table de thérapie (11) ajustable en hauteur, des éléments de retenue de pied ajustables (23) et deux roues à main (7) qui, en vue du déplacement, sont chacune en liaison d'entraînement par un entraînement à chaîne ou à courroie (6) avec l'une des roues de roulement (5), **caractérisé par** un tube de cadre avant (1) auquel le coussinet (10) pour la poitrine et la table de thérapie (11) sont logés d'une manière réglable en hauteur, et dans l'espace intérieur duquel sont disposés les entraînements à chaîne ou à courroie (6).

2. Appareil pour se tenir debout selon la revendication 1, **caractérisé en ce que** sont disposés dans l'intérieur du tube de cadre avant (1) des organes de retenue (12,13) pour le logement ajustable en hauteur du coussinet (10) pour la poitrine et de la table de thérapie (11) en un matériau plat, qui peuvent être serrés au moyen d'un seul élément de serrage (14) simultanément contre les côtés intérieurs du tube de cadre avant (1).

3. Appareil pour se tenir debout selon les revendications 1 et 2, **caractérisé en ce que** les entraînements à chaîne ou à courroie (6) peuvent être tendus par des excentriques (9) dans lesquels les arbres (8) des roues à main sont logés au tube de cadre avant (1).

4. Appareil pour se tenir debout selon l'une des revendications 1 à 3, **caractérisé en ce que** les éléments de retenue de pied (23) sont fixés d'une manière ajustable en hauteur au moyen d'un assemblage de serrage à trou oblong (24) à la partie de cadre inférieure (2) de l'appareil pour se tenir debout.

5. Appareil pour se tenir debout selon la revendication 4, **caractérisé en ce que** les éléments de retenue de pied (23) sont ajustables angulairement respectivement au moyen d'un vissage à serrage à trou oblong (25).

6. Appareil pour se tenir debout selon l'une des revendications 1 à 5, **caractérisé en ce que** la partie inférieure (2) du cadre est constituée de deux découpures de tôle (2a, 2b) disposées à une distance l'une de l'autre auxquelles sont fixés le déplacement de la roue avant (4), le déplacement de la roue arrière (21), les éléments de retenue (23) des pieds, un élément de retenue de siège (26) et le dispositif de levage (28).
